# EUROPÄISCHE PATENTSCHRIFT

(11) **EP 2 198 450 B1**
(45) Veröffentlichungstag und Bekanntmachung des Hinweises auf die Patenterteilung: **06.12.2017**
(21) Anmeldenummer: 07821075.4
(22) Anmeldetag: 09.10.2007
(51) Int. Cl.: H01J 61/30, H01J 61/16, H01J 61/86

(54) **ENTLADUNGSLAMPE**
DISCHARGE LAMP
LAMPE A DECHARGE

(43) Veröffentlichungstag der Anmeldung: 23.06.2010
(73) Patentinhaber: OSRAM GmbH, 80807 München (DE)
(72) Erfinder: LÖFFLER, Gerhard, 85072 Eichstätt (DE); ROSENTHAL, Dirk, 85080 Gaimersheim (DE); BAACKE, Swen-Uwe, 86633 Neuburg/Donau (DE)
(86) Internationale Anmeldenummer: PCT/EP2007/060706
(87) Internationale Veröffentlichungsnummer: WO 2009/049660

(56) Entgegenhaltungen:
- WO-A-03/075310
- US-A- 3 250 941
- US-A1- 2003 151 364
- US-A1- 2004 100 196

## Beschreibung

### Technisches Gebiet

Die Erfindung betrifft eine Entladungslampe gemäß dem Oberbegriff des Patentanspruch 1.

### Stand der Technik

Entladungslampen, insbesondere XBO®-Hochdruckentladungs-lampen, weisen einen ellipsoidförmigen Lampenkolben auf, der eine Anode und eine Kathode umschließt. Die Nutzungsdauer derartiger Entladungslampen wird unter anderem durch die sich im Betrieb einstellende Schwärzung des Lampenkolbens bestimmt, die zu einem erheblichen Verlust an nutzbarem Licht führt. Die Schwärzung hat unterschiedliche Ursachen. Eine davon ist das Verdampfen von Anodenmaterial aufgrund der hohen Temperaturen im Betrieb der Hochdruckentladungslampe, wobei dieses auf der Innenoberfläche des Lampenkolbens angelagert wird. Eine weitere Ursache der Schwärzung sind Verunreinigungen der Gasfüllung im Lampenkolben, beispielsweise Atmosphärenreste, wie Sauerstoff und Feuchtigkeit, die bei der Herstellung der Hochdruckentladungslampe nur mit hohen Zeit- und Kostenaufwand entfernt werden können.

Um die Schwärzung zu minimieren gibt es bisher unterschiedliche Ansätze. Beispielsweise werden größere Lampenkolben verwendet, wodurch sich Ablagerungen auf eine größere Fläche verteilen können, wobei die Schwärzung jedoch in abgeschwächter Form weiterhin auftritt. Ein weiterer Lösungsansatz ist es, großvolumige Anoden einzusetzen, um die Anodentemperatur im Betrieb durch eine große Abstrahlungsfläche zu senken und somit das Verdampfen von Anodenmaterial zu verringern.

Das Dokument US 2003/151364 A1 offenbart eine Entladungslampe mit einem im Wesentlichen ellipsoidförmigen Entladungsgefäß, das eine Anode und eine Kathode umschließt. Anode und Kathode sind jeweils durch stromführende, stabförmige Elektrodenhalterungen fixiert, die in diametral am Entladungsgefäß angeordneten Kolbenschäften hindurchgeführt sind. In den Kolbenschäften ist jeweils ein Haltezylinder angeordnet, durch den die jeweilige stabförmige Elektrodenhalterung hindurch geht und dabei vom Haltezylinder gehalten wird. Um ein Verrutschen der Haltezylinder im jeweiligen Kolbenschaft zu verhindern, weisen die Haltezylinder jeweils mindestens einen Bereich mit verringertem Durchmesser auf; ebenso die Kolbenschäfte in deren die Haltezylinder umhüllenden Bereichen. Dadurch sollen Transportschäden durch zu hohe Kräfte auf die Dichtungsbereiche, in denen die stabförmigen Elektrodenhalterungen durch die Kolbenschäfte gasdicht hindurchgeführt sind, vermieden werden.

### Darstellung der Erfindung

Die Aufgabe der vorliegenden Erfindung ist es, eine Hochdruckentladungslampe zu schaffen, die eine lange Nutzungsdauer bei im Wesentlichen gleichbleibender Lichtstärke aufweist.

Diese Aufgabe durch eine Entladungslampe mit den Merkmalen des Patentanspruchs 1 gelöst.

Besonders vorteilhafte Ausgestaltungen finden sich in den abhängigen Ansprüchen.

Die erfindungsgemäße Entladungslampe hat ein im Wesentlichen ellipsoidförmigen Entladungsgefäß, das eine Anode und eine Kathode umschließt, die jeweils durch stromführende Elektrodenhalterungen fixiert sind, wobei diese in diametral am Entladungsgefäß angeordnete Kolbenschäfte hindurchgeführt sind, wobei am Übergang von dem Entladungsgefäß zu den Kolbenschäften Einschnürungen um die Elektrodenhalterungen vorgesehen sind, die einen Verbindungskanal zwischen den von dem Entladungsgefäß umschlossenen Entladungsraum und jeweils dem von den Kolbenschäften umschlossenen Kolbenschafträumen ausbilden, wobei das Entladungsgefäß, die Einschnürungen und/oder die Anodenbeschichtung derart ausgebildet sind, dass eine Schwärzung des Entladungsgefäßes im lichtabstrahlenden Bereich verringert bzw. vermieden ist. Dies hat den Vorteil, dass durch jede einzelne dieser Maßnahmen die Nutzungsdauer einer Entladungslampe im Vergleich zum Stand der Technik erheblich erhöht ist, bei in etwa gleichbleibenden Herstellungskosten.

Außerdem weist das Entladungsgefäß im Wesentlichen zwischen einer von der Kathode abgewandten Seite der Anode und einer Einschnürung, einen zylinderförmigen Kühlabschnitt auf. Dies hat den Vorteil, dass sich beispielsweise verdampftes Anodenmaterial in diesem Bereich ansammeln kann und sich das Entladungsgefäß somit außerhalb des optisch nutzbaren Bereichs schwärzt.

Schließlich weist der zylinderförmige Kühlabschnitt einen Durchmesser auf, der größer als der Durchmesser der zylinderförmigen Anode ist. Der zylinderförmige Kühlabschnitt kann eine Länge aufweisen, die im Wesentlichen der halben Länge der Anode entspricht. Dadurch wird ein ausreichend großer Kühlabschnitt zur Ablagerung beispielsweise des verdampften Anodenmaterials ermöglicht.

Bei einer bevorzugten Ausführungsform ist die Anode mit einer die Abstrahlung verbessernden Beschichtung, vorzugsweise mit einer Wolframpaste, beschichtet. Dies hat den Vorteil, dass die Abstrahlung der Entladungslampe erhöht wird und die Anode eine geringere Temperatur aufweist und somit weniger Anodenmaterial verdampfen kann.

Die Verbindungskanäle können derart ausgeführt sein, das diese die Relativlage der Elektrodenhalterungen bei minimalem Pumpwiderstand im Herstellungsverfahren sicherstellen, wodurch ein einfacheres und kostengünstigeres Abpumpen von Atmosphärenresten ermöglicht wird.

Der Durchmesser und/oder die Länge des Verbindungskanals kann minimiert sein, um vorteilhafterweise den geringsten Pumpwiderstand zu erreichen.

Im Übergangsbereich zwischen den Einschnürungen und den Kolbenschäften und im Übergangsbereich zwischen den Einschnürungen und dem Entladungsgefäß können in Bezug auf die Elektrodenhalterungen schräg angestellte Wandungen ausgebildet sein.

Das Entladungsgefäß hat beispielsweise in etwa zwischen einer von der Anode abgewandten Seite der Kathode und der Einschnürung, einen zylinderförmigen Abschnitt, wodurch ein mechanisch stabiler Übergang vom Entladungsgefäß zur Einschnürung umgesetzt werden kann.

Am Kühlabschnitt ist vorzugsweise ein Pumprohr ausgebildet.

### Kurze Beschreibung der Zeichnungen

Im Folgenden soll die Erfindung anhand eines Ausführungsbeispiels näher erläutert werden. Die Figur zeigt einen Längsschnitt durch eine Entladungslampe gemäß einem Ausführungsbeispiel.

### Bevorzugte Ausführung der Erfindung

Die Erfindung wird im Folgenden anhand einer XBO®-Hochdruckentladungslampe erläutert, die beispielsweise in Projektionssystemen und Scheinwerfern Verwendung findet.

Die Figur zeigt eine schematische Darstellung einer zweiseitig gesockelten XBO®- Hochdruckentladungslampe 1 in Kurzbogentechnik. Diese besitzt ein Entladungsgefäß 4 aus Quarzglas mit einem Entladungsraum 6 und zwei diametral am Entladungsgefäß 4 angeordneten, abgedichteten Kolbenschäften 8, 10, deren freie Endabschnitte jeweils mit einer Sockelhülse, die nicht dargestellt ist, versehen werden können. In den Entladungsraum 6 ragen zwei in den Kolbenschäften 8, 10 verlaufende Elektroden 14, 16, zwischen denen während des Lampenbetriebs eine Gasentladung auftritt. In dem Entladungsraum 6 des Entladungsgefäßes 4 ist eine ionisierbare Füllung eingeschlossen, die im Wesentlichen aus hochreinem Xenon besteht. Die Elektroden 14, 16 sind bei dem dargestellten Ausführungsbeispiel jeweils als zweiteiliges Elektrodensystem mit einer stromzuführenden, stabförmigen Elektrodenhalterung 18, 20 und einer, mit dieser verlöteten, entladungsseitigen Kopfelektrode 22 (Anode) bzw. Kopfelektrode 24 (Kathode) ausgeführt. Gemäß der Figur ist der rechte Elektrodenkopf 24 zur Erzeugung hoher Temperaturen als kegelförmige Kopfkathode 24 bzw. Kathode ausgeführt, um einen definierten Bogenansatz und einen ausreichenden Elektronenfluss aufgrund von thermischer Emission und Feldemission (Richardson-Gleichung) zu gewährleisten.

Der in der Figur linke Elektrodenkopf 22 ist als thermisch hoch belastete, tonnenförmige Kopfanode 22 bzw. Anode ausgeführt, bei der die Abstrahlleistung durch eine ausreichende Dimensionierung der Elektrodengröße verbessert ist. Um die Abstrahlleistung noch weiter zu steigern, ist die Oberfläche der Kopfanode 22 mit einer Beschichtung 25, vorzugsweise mit einer Wolframpaste, beschichtet, wodurch die Kopfanode 22 einen höheren Emissionskoeffizienten von 0,55 und hierdurch eine in etwa um 40% höhere Abstrahlung im Vergleich zum Stand der Technik aufweist, wo der Emissionskoeffizient 0,4 beträgt.

Die stabförmigen Elektrodenhalterungen 18, 20 haben jeweils zwei Lagerpunkte. Ein Lagerpunkt ist dabei jeweils ein an den Enden der Kolbenschäfte 8, 10 ausgebildetes Stromdurchführungssystem 26, 28 und der andere Lagerpunkt ist jeweils eine im Übergangsbereich zwischen dem Entladungsgefäß 4 und den Kolbenschäften 8, 10 angeordnete Einschnürung 30, 32. Die Stromdurchführungssysteme 26, 28 lagern die Elektrodenhalterungen 18, 20 jeweils in radialer und axialer Richtung und sind luftdicht gegenüber der Umgebung abgedichtet, so dass keine Luft von außen in den von den Kolbenschäfte 8, 10 umschlossenen Kolbenschafträumen 34, 36 eindringen kann. Diese sind mit den Entladungsraum 6 des Entladungsgefäßes 4 über Verbindungskanäle 38, 40 verbunden, die von einer zylinderförmigen Innenwandung 42, 44 der Einschnürungen 30, 32 und den Elektrodenhalterungen 18, 20 begrenzt sind. Die radiale Höhe der Verbindungskanäle 38, 40, die von den Innenwandungen 42, 44 bis zu den Oberflächen der Elektrodenhalterungen 18, 20 gemessen ist, beträgt im Durchschnitt ca. 0,4 bis 0,5 mm und ist wesentlich höher als im Stand der Technik, wo diese Höhe 0,1 bis 0,2 mm entspricht. Die axiale Länge der Verbindungskanäle 38, 40 beträgt etwa das 1,5-fache des Querschnitts der Elektrodenhalterungen 18, 20.

Die Einschnürungen 30, 32 weisen die gleiche Wandstärke wie die Kolbenschäfte 8, 10 auf und sind von schräg angestellten Wandungen 46 im Übergangsbereich zum Entladungsgefäß 4 und zu den Kolbenschäften 8, 10 begrenzt. Die axiale Länge der Einschnürungen 30, 32 ist minimiert und die radiale Höhe der Verbindungskanäle 38, 40 maximiert, so dass diese Maße gerade ausreichend für eine Sicherung der radialen Lage der Elektrodenhalterungen 18, 20 sind.

Das Entladungsgefäß 4 hat in etwa zwischen der von der Kopfkathode 24 abgewandten Schattenseite 48 der Kopfanode 22 und der in der Figur rechten Wandung 46 der linken Einschnürung 30 einen im Wesentlichen zylinderförmigen Kühlabschnitt 50, dessen Durchmesser etwas größer als der Durchmesser der Kopfanode 22 ist und dessen axiale Länge etwa der halben axialen Länge der Kopfanode 22 entspricht. Radial am Außenumfang des Kühlabschnitts 50 ist in der Figur ein Pumpkanal 52 angeordnet, der im weiter unten beschriebenen Herstellungsprozess der Hochruckentladungslampe 1 eingesetzt wird und nach der Herstellung entfernt werden kann. Ein weiterer zylinderförmiger Abschnitt 54 ist an dem zum Kühlabschnitt 50 gegenüberliegenden Ende des Entladungsgefäßes 4 ausgebildet, der eine wesentlich kürzere axiale Länge aufweist.

Die Hochdruckentladungslampe 1 hat einen optischen Nutzbereich 55, der durch vier Strichpunktlinien gekennzeichnet ist, wobei im Betrieb das Licht im Wesentlichen über diesen Nutzbereich 55 abgestrahlt wird.

Im Stand der Technik entsteht im Einsatz einer Hochdruckentladungslampe nach einer gewissen Betriebsdauer eine Schwärzung an der Innenwandung des Entladungsgefäßes, die mit zunehmender Betriebsdauer stärker und dunkler wird. Dabei liegt diese Schwärzung in einem optischen Nutzbereich und vermindert somit das nutzbare Licht der Hochdruckentladungslampe, bis diese nicht mehr einsetzbar ist. Eine Ursache für die Schwärzung sind die hohen Temperaturen der Anode im Lampenbetrieb, die zu einer Verdampfung des Anodenmaterials führen, das sich dann an der Innenwandung des Entladungsgefäßes ablagert. Eine weitere Ursache sind Verunreinigungen der Füllung des Entladungsgefäßes mit beispielsweise Sauerstoff und Feuchtigkeit, die sich ebenfalls in Form einer Schwärzung ablagern.

Bei der erfindungsgemäßen Hochdruckentladungslampe 1 in der Figur liegt eine Schwärzung 56, im Gegensatz zum Stand der Technik, vorteilhafterweise außerhalb des optischen Nutzbereichs 55, im Wesentlichen an der Kolbeninnenfläche 58 des Entladungsgefäßes 4 im Bereich des Kühlabschnitts 50, im Übergangsbereich zwischen dem Kühlabschnitt 50 und dem restlichen Entladungsgefäß 4, und an der Wandung 46 zwischen dem Kühlabschnitts 50 und der Einschnürung 30 an, was durch eine schwarze Einfärbung des Entladungsgefäß 4 in der Figur verdeutlicht ist. Außerdem ist die Schwärzung 56 im Vergleich zum Stand der Technik bei gleicher Betriebsdauer wesentlich geringer. Die Gründe hierfür werden im Folgenden erläutert.

Bei der Herstellung der Hochdruckentladungslampe 1 wird noch im Entladungsgefäß 4 vorhandenes Gas, beispielsweise Luft, über den Pumpkanal 52 aus dem Entladungsraum 6 und über die Verbindungskanäle 38, 40 aus den Kolbenschafträumen 34, 36 weitestgehend gepumpt. Anschließend wird das Entladungsgefäß 4 mit einer ionisierbaren Füllung gefüllt und luftdicht verschlossen. Die Verbindungskanäle 38, 40 leisten hierbei durch ihre Dimensionierung den größten Pumpwiderstand in der Hochdruckentladungslampe 1. Aus diesem Grund werden die Verbindungskanäle 38, 40 derart dimensioniert, das diese eine maximale Höhe bei minimaler axialer Länge haben, um den Pumpwiderstand zu minimieren, wobei noch eine ausreichende radiale Lagerung der Elektrodenhalterung 18, 20 gewährleistet ist. Dies ermöglicht zum einen im Vergleich zum Stand der Technik in kürzerer Zeit die Hochdruckentladungslampe 1 leerzupumpen, einen bis zu 10 fach geringeren Pumpwiderstand und somit die Herstellungskosten zu verringern und zum anderen Luftreste, wie Sauerstoff und Feuchtigkeit, zu minimieren, da eine höhere Menge an Luft abgepumpt werden kann. Im Ergebnis verbessert sich die Qualität der ionisierbaren Füllung. Geringere Mengen an Luftresten führen dann im Betrieb der Hochdruckentladungslampe 1 zu einer geringeren Schwärzung 56 des Entladungsgefäßes 4.

Durch die höhere Abstrahlung der mit Wolfram beschichteten Kopfanoden 22 haben diese eine geringere Temperatur, wodurch weniger Anodenmaterial verdampft wird und somit ebenfalls die Schwärzung 56 geringer ist. Des Weiteren wird durch die höhere Abstrahlung unter anderem der optische Nutzbereich 55 zwischen Kopfanode 22 und Entladungsgefäß 4 stärker als im Stand der Technik aufgeheizt. Der Kühlabschnitt 50 des Entladungsgefäßes 4, wird durch die Kopfanode 22 abgeschattet, womit in diesem Bereich die Temperatur geringer, als im restlichen Entladungsgefäß 4 ist. Verdampftes Anodenmaterial und Verunreinigungen der Füllung lagern sich in diesem Kühlabschnitt 50 an und führen zu der Schwärzung 56, die außerhalb des optischen Nutzbereichs 55 liegt.

Durch die oben beschriebenen erfindungsgemäßen Merkmalen, tritt keine oder nur geringe Schwärzung 56 im optischen Nutzbereich 55 auf, was zu einer Erhöhung der Lebensdauer der Hochdruckentladungslampe 1 um bis zu 50% im Vergleich zum Stand der Technik führt.

## Patentansprüche

1. Entladungslampe mit einem im Wesentlichen ellipsoidförmigen Entladungsgefäß (4), das eine Anode (22) und eine Kathode (24) umschließt, die jeweils durch stromführende, stabförmige Elektrodenhalterungen (18, 20) fixiert sind, wobei diese in diametral am Entladungsgefäß (4) angeordneten Kolbenschäften (8, 10) hindurchgeführt sind, wobei am Übergang von dem Entladungsgefäß (4) zu den Kolbenschäften (8, 10) Einschnürungen (30, 32) um die stabförmigen Elektrodenhalterungen (18, 20) vorgesehen sind, die einen Verbindungskanal (38, 40) zwischen den von dem Entladungsgefäß (4) umschlossenen Entladungsraum (6) und jeweils dem von den Kolbenschäften (8, 10) umschlossenen Kolbenschafträumen (34, 36) ausbilden, **dadurch gekennzeichnet, dass** das Entladungsgefäß (4), die Einschnürungen (30, 32) und/oder die Anodenbeschichtung derart ausgebildet sind, dass eine Schwärzung (56) des Entladungsgefäßes im lichtabstrahlenden Bereich (55) verringert bzw. vermieden ist, wobei das Entladungsgefäß (4), im Wesentlichen zwischen einer von der Kathode (24) abgewandten Seite (48) der Anode (22) und einer Einschnürung (30), einen zylinderförmigen Kühlabschnitt (50) aufweist und wobei der zylinderförmige Kühlabschnitt (50) einen Durchmesser aufweist, der größer als der Durchmesser der zylinderförmigen Anode (22) ist.

2. Entladungslampe nach Anspruch 1, wobei der zylinderförmige Kühlabschnitt (50) eine Länge aufweist, die im Wesentlichen der halben Länge der Anode (22) entspricht.

3. Entladungslampe nach einem der vorhergehenden Ansprüche, wobei die Anode (22) mit einer die Abstrahlung verbessernden Beschichtung (25), vorzugsweise mit einer Wolframpaste, beschichtet ist.

4. Entladungslampe nach einem der vorhergehenden Ansprüche, wobei die Verbindungskanäle (38, 40) derart ausgeführt sind, das diese die Relativlage der Elektrodenhalterung (18, 20), bei minimalen Pumpwiderstand im Herstellungsverfahren, sicherstellen.

5. Entladungslampe nach Anspruch 4, wobei der Durchmesser und/oder die Länge der Verbindungskanäle (38, 40) minimiert sind.

6. Entladungslampe nach einem der vorhergehenden Ansprüche, wobei im Übergangsbereich zwischen den Einschnürungen (30, 32) und den Kolbenschäften (8, 10) und im Übergangsbereich zwischen den Einschnürungen (30, 32) und dem Entladungsgefäß (4) in Bezug auf die Elektrodenhalterungen schräg angestellte Wandungen (46) ausgebildet sind.

7. Entladungslampe nach einem der vorhergehenden Ansprüche, wobei das Entladungsgefäß (4), im Wesentlichen zwischen einer von der Anode (22) abgewandten Seite der Kathode (24) und der Einschnürung (32), einen zylinderförmigen Abschnitt (54) aufweist.

8. Entladungslampe nach Anspruch 1 bis 7, wobei am Kühlabschnitt (50) ein Pumpkanal (52) ausgebildet ist.

## Claims

1. Discharge lamp having a substantially ellipsoidal discharge vessel (4) that surrounds an anode (22) and a cathode (24) that are respectively fixed by current-carrying, rod-shaped electrode holders (18, 20), the latter being guided through bulb shafts (8, 10) arranged diametrically on the discharge vessel (4), there being provided around the rod-shaped electrode holders (18, 20) at the transition from the discharge vessel (4) to the bulb shafts (8, 10) constrictions (30, 32) that form a connecting channel (38, 40) between the discharge space (6), surrounded by the discharge vessel (4), and in each case the bulb shaft spaces (34, 36) surrounded by the bulb shafts (8, 10), **characterized in that** the discharge vessel (4), the constrictions (30, 32) and/or the anode coating are designed in such a way as to reduce or avoid blackening (56) of the discharge vessel in the light-emitting region (55), in which the discharge vessel (4) has a cylindrical cooling section (50) substantially between a side (48) of the anode (22) that is averted from the cathode (24), and a constriction (30), and in which the cylindrical cooling section (50) has a diameter that is greater than the diameter of the cylindrical anode (22).

2. Discharge lamp according to Claim 1, in which the cylindrical cooling section (50) has a length that corresponds substantially to half the length of the anode (22).

3. Discharge lamp according to either of the preceding claims, in which the anode (22) is coated with a coating (25), preferably with a tungsten paste, that improves the emission.

4. Discharge lamp according to one of the preceding claims, in which the connecting channels (38, 40) are embodied in such a way that they ensure the relative position of the electrode holder (18, 20) in the case of minimum exhaust resistance in the production process.

5. Discharge lamp according to Claim 4, in which the diameter and/or the length of the connecting channels (38, 40) are minimized.

6. Discharge lamp according to one of the preceding claims, in which walls (46) are positioned obliquely with reference to the electrode holders in the transition region between the constrictions (30, 32) and the bulb shafts (8, 10) and in the transition region between the constrictions (30, 32) and the discharge vessel (4).

7. Discharge lamp according to one of the preceding claims, in which the discharge vessel (4) has a cylindrical section (54) substantially between a side, averted from the anode (22), of the cathode (24) and the constriction (32).

8. Discharge lamp according to Claims 1 to 7, in which an exhaust channel (52) is formed on the cooling section (50).

## Revendications

1. Lampe de décharge comprenant une enceinte de décharge sensiblement ellipsoïdale (4) qui enferme une anode (22) et une cathode (24) qui sont fixées respectivement par des fixations d'électrodes en forme de barres conductrices de courant (18, 20), celles-ci traversant des tiges de piston (8, 10) agencées diamétralement au niveau de l'enceinte de décharge (4), au niveau de la jonction entre l'enceinte de décharge (4) et les tiges de piston (8, 10) étant prévus des étranglements (30, 32) autour des fixations d'électrodes en forme de barres (18, 20), lesquelles forment un canal de liaison (38, 40) entre l'espace de décharge (6) entouré par l'enceinte de décharge (4) et les espaces de tige de piston respectifs (34, 36) entourés par les tiges de piston (8, 10), **caractérisée en ce que** l'enceinte de décharge (4), les étranglements (30, 32) et/ou le revêtement d'anode sont réalisés de manière telle qu'un noircissement (56) de l'enceinte de décharge est réduit resp. évité dans la zone émettrice de lumière (55), l'enceinte de décharge (4) présentant une partie de refroidissement cylindrique (50) sensiblement entre un côté (48) de l'anode opposé à la cathode (24) et un étranglement (30), et la partie de refroidissement cylindrique (50) présentant un diamètre qui est supérieur au diamètre de l'anode cylindrique (22).

2. Lampe de décharge selon la revendication 1, la partie de refroidissement cylindrique (50) présentant une longueur qui correspond sensiblement à la demi-longueur de l'anode (22).

3. Lampe de décharge selon l'une des revendications précédentes, l'anode (22) étant revêtue d'un revêtement (25) améliorant le rayonnement, et plus particulièrement d'une pâte de tungstène.

4. Lampe de décharge selon l'une des revendications précédentes, les canaux de liaison (38, 40) étant réalisés de manière à garantir la position relative de la fixation d'électrode (18, 20), la résistance au pompage dans le procédé de fabrication étant minimale.

5. Lampe de décharge selon la revendication 4, le diamètre et/ou la longueur des canaux de liaison (38, 40) étant minimisés.

6. Lampe de décharge selon l'une des revendications précédentes, des parois (46) inclinées par rapport aux fixations d'électrodes étant réalisées dans la zone de jonction entre les étranglements (30, 32) et les tiges de piston (8, 10) et dans la zone de jonction entre les étranglements (30, 32) et l'enceinte de décharge (4).

7. Lampe de décharge selon l'une des revendications précédentes, l'enceinte de décharge (4) présentant une partie cylindrique (54) sensiblement entre un côté de la cathode (24) opposé à l'anode (22) et l'étranglement (32).

8. Lampe de décharge selon la revendication 1 à 7, un canal de pompage (52) étant réalisé sur la partie de refroidissement (50).
